# EUROPÄISCHE PATENTSCHRIFT

(11) **EP 0 277 637 B1**
(45) Veröffentlichungstag und Bekanntmachung des Hinweises auf die Patenterteilung: **28.08.1991**
(21) Anmeldenummer: 88101476.5
(22) Anmeldetag: 02.02.1988
(51) Int. Cl.: A47K 3/22

(54) **Schiebetürführung, insbesondere für eine Duschabtrennung**
Sliding door guide, especially for a shower enclosure
Guidage pour porte coulissante, en particulier pour fermeture de douche

(30) Priorität: 05.02.1987 DE 3703520
(43) Veröffentlichungstag der Anmeldung: 10.08.1988
(73) Patentinhaber: UNITED INDUSTRIES HOLDING S.A., Luxemburg (LU)
(72) Erfinder: Brendel, Joachim, D-6522 Osthofen (DE)
(74) Vertreter: Klunker . Schmitt-Nilson . Hirsch

(56) Entgegenhaltungen:
- EP-A- 0 189 500
- DE-A- 2 516 851
- DE-A- 2 711 826
- DE-A- 3 042 098
- US-A- 3 842 463

## Beschreibung

Die Erfindung betrifft eine Schiebetürführung, insbesondere für eine Duschabtrennung, mit einer sich in Verschieberichtung erstreckenden Halteleiste, die um eine Längsachse verdrehbar gehalten ist und an der eine in Verschieberichtung verlaufende Gleitführungseinrichtung zum Führen mindestens eines verschiebbaren Türelementes lösbar gehalten ist.

Es sind Duschabtrennwände bekannt, bei denen der Duschplatz mittels plattenförmiger Elemente abgetrennt ist, die als Sicht- und Spritzschutz dienen und vom Wannenwulst einer Dusch- oder Badewanne in Richtung zur Decke des Duschraums hochstehen. Um einerseits Zutritt zu dem Duschplatz zu ermöglichen und andererseits während des Duschens eine spritzsichere Abtrennung des Duschplatzes von dem ihn aufnehmenden Raum sicherzustellen, ist mindestens ein Teil der plattenförmigen Elemente als Schiebetür ausgebildet. Um den Platzbedarf für die Duschabtrennung gering zu halten, weisen solche Duschabtrennwände häufig mehrere teleskopartig zueinander verschiebbare Schiebetüren auf. Zu diesem Zweck weist eine auf den Wannenwulst aufgesetzte Gleitführungseinrichtung mehrere schienenartige Gleitschuhe auf, mit welchen mehrere guer zur Verschieberichtung nebeneinander angeordnete Schiebetüren relativ zueinander verschiebbar geführt werden können.

Bei einer hierfür verwendbaren Schiebetürführung der eingangs angegebenen Art weisen die einzelnen Gleitschuhe üblicherweise etwa U-förmiges Profil auf. Die Halteleiste des Querholms ist feststehend und mit einer der Anzahl Gleitschuhe entsprechenden Zahl nach unten offener Haltenuten versehen, deren Nutmündungsöffnungen auf verschiedenem Niveau liegen und die die freien Schenkel der U-Profile je eines Gleitschuhs aufnehmen.

An den den Gleitschuhen entgegengesetzten Enden sind die Schiebetüren normalerweise verschiebbar aufgehängt, beispielsweise mittels an den oberen Rändern der Schiebetüren angebrachter Rollen, die in oberen Führungsschienen laufen.

Im Lauf der Zeit kommt es zu Verschmutzungen insbesondere der Gleitschuhe, in denen sich Seifenreste, Staub und Schmutz absetzen. Dabei kommt es auch zur Verschmutzung der mit den Gleitschuhen in Berührung kommenden Bereiche der Schiebetüren. Dies ist nicht nur unhygienisch sondern beeinträchtigt auch das leichte Gleiten der Schiebetüren.

Aus der DE-PS 27 11 826, der DE-AS 25 16 851 und der DE-PS 30 42 098 sind Schiebetürführungen für Duschen bekannt bei denen eine Reinigung und Reparatur dadurch erleichtert wird, daß die mit der Gleitführungseinrichtung für die verschiebbaren Türelelemente versehene Halteleiste nach Überwindung einer Rastverbindung mit einer die Halteleiste tragenden Bodenleiste nach oben abziehbar ist. Im Fall der DE-PS 27 11 826 und der DE-PS 30 42 098 wird durch dieses Abziehen der Gleiteingriff zwischen der Halteleiste und Führungsleisten an den unteren Enden der Türelemente gelöst. Im Fall der DE-AS 25 16 851 ist die Halteleiste in ihrer Längserstreckung unterteilt und kann in Teilstücken von der Bodenleiste abgezogen werden.

In diesen bekannten Fällen muß man für einen Reinigungsoder Reparaturvorgang die gesamte Halteleiste von der Bodenleiste ablösen, was mühsam sein kann, da man insbesondere an den Stellen, über denen sich gerade die Türelemente befinden, nur schlecht an die Halteleiste herankommt und die Halteleiste in diesen bekannten Fällen eine schlechte Abziehgriffigkeit aufweist.

Eine Schiebetürführung der eingangs angegebenen Art ist aus der EP-A-0 189 500 bekannt. Dabei sind eine Halteleiste und eine damit integrierte Leitführungseinrichtung für eine Schiebetür über eine Längsachse gegenüber einem sie tragenden Fortsatz einer Bodenleiste verschwenkbar. Nach dem Verschwenken gerät die Gleitführungseinrichtung außer Eingriff mit einem Führungsfortsatz der Schiebetür, so daß die Schiebetür zu Reinigungs- und Reparaturzwecken seitlich weggeschwenkt werden kann. Um ein unproblematisches Verschwenken von Halteleiste und Gleitführungseinrichtung zu ermöglichen, darf der Verschwenkwiderstand nicht besonders hoch sein. Dies hat aber zur Folge, daß es leicht zu einem unbeabsichtigten Verschwenken und damit zu einem unbeabsichtigten Wegschwenken der Schiebetür kommen kann, selbst wenn nur relativ leicht seitlich gegen die Schiebetür gedrückt wird. Hinzu kommt, daß die Halteleiste und die mit ihr integrierte Gleitführungseinrichtung von Hand um ihre Längsachse verdreht werden müssen, um die Schiebetür außer Eingriff mit der Gleitführungseinrichtung zu bringen. Dies ist bei der allgemein relativ schlechten Zugänglichkeit der Gleitführungseinrichtungen und Halteleistungen problematisch, besonders wenn die Halteleiste und die Gleitführungseinrichtung aufgrund von Verschmutzung, beispielsweise Seifenresten, schlüpfrig ist. Und beim Rückführen der Schiebetür in ihren Eingriff mit der Gleitführungseinrichtung muß man die Halteleiste mit der Gleitführungseinrichtung in die richtige Stellung halten, um das Ein-führen der Führungsvorrichtung der Schiebetür in die Gleitführungseinrichtung zu ermöglichen. Dies kompliziert die Handhabung für Reinigungs- und Reparaturzwecke.

Solche Probleme lassen sich mit einer Schiebetürführung der eingangs angegebenen Art überwinden, die gemäß An-Spruch 1 ausgebildet ist und den weiteren Ansprüchen gemaß vorteilhaft weitergebildet werden kann.

Dadurch, daß bei der erfindungsgemäßen Schiebetürführung die Halteleiste sowohl in ihrer Normaldrehstellung als auch in ihrer Freigabedrehstellung verrastbar ist, kann es nicht so leicht passieren, die Schiebetür unbeabsichtigt außer Eingriff mit der Gleitführungseinrichtung zu verschwenken. Außerdem braucht man zum Befreien der Schiebetür aus der Gleitführungseinrichtung und zum Wiedereinklinken der Schiebetür in die Gleitführungseinrichtung die Halteleiste selber nicht zu betätigen. Zum Herausschwenken der Schiebetür aus der Gleitführungseinrichtung braucht man lediglich mit solcher Stärke seitlich gegen die Schiebetür zu drücken, daß die Normaldrehstellungsverrastung der Halteleiste überwunden wird. Durch weiteres Verschwenken der Schiebetür wird die Halteleiste dann in die Freigabestellungsverrastung gebracht. Die Halteleiste bleibt dann solange in der Freigabedrehstellung, bis die Schiebetür wieder zurückgeschwenkt wird und unter Überwindung der Freigabedrehstellungsverrastung bis in die Normaldrehstellung zurück-geführt und dort wieder verrastet wird.

Bei einer besonders bevorzugten Ausführungform der Erfindung ist die eine mit der Halteleiste drehsteif verbundene Rastscheibe vorgesehen, deren Umfang sich auf einer ortsfest angeordneten Blattfeder abstützt und mehrere gerade Umfangsbereiche aufweist, von denen in jeder Rastdrehstellung der Halteleiste einer über seine gesamte Länge auf einer sich gegen die Rastscheibe drängenden Blattfeder aufliegt. Vorzugsweise grenzen die geraden Umfangsbereiche aneinander, so daß die Rastscheibe mindestens über einen Teil ihrer Umfangsfläche Polygonform aufweist. Wird die Halteleiste und mit ihr die Rastscheibe von einer Raststellung in eine andere Raststellung verdreht, ist dies nur unter einer elastischen Verbiegung der Blattfeder entgegen deren Federkraft in Radialrichtung der Rastscheibe möglich.

Die Rastscheibe kann mit der Halteleiste einstückig ausgebildet sein. Anstelle der Rastscheibe kann auch die Halteleiste selber im Bereich der Blattfeder mit geraden Umfangsbereichen ausgebildet sein, die zusammen mit der Blattfeder eine Rasteinrichtung bilden.

In vielen Fällen wird es ausreichen, am einen Ende der Halteleiste eine Rastscheibe mit zugehöriger Blattfeder vorzusehen. Es können aber auch beiden Endes der Halteleiste je eine Rastscheibe und eine Blattfeder angeordnet werden.

Die erfindungsgemäße Schiebetürführung ist vorausgehend im Zusammenhang mit einer Duschabtrennung betrachtet worden. Sie ist aber nicht hierauf begrenzt. Sie ist beispielsweise auch für Kleiderschränke, Badezimmerschränke oder ähnliche Vorrichtungen mit Schiebetüren anwendbar.

Die Erfindung wird nun anhand einer Ausführungsform näher erläutert. In der beiliegenden Zeichnung zeigen:
- Fig. 1: eine Querschnittsansicht, längs der Schnittlinie A-A in Figur 3, einer erfindungsgemäßen Ausführungsform mit in Normaldrehstellung befindlicher Halteleiste;
- Fig. 2: die gleiche Querschnittsdarstellung wie in Figur 1, jedoch mit in Freigabedrehstellung befindlicher Halteleiste; und
- Fig. 3: eine Längsschnittdarstellung der in den Figuren 1 und 2 gezeigten Ausführungsform entlang der Schnittlinie B-B in Figur 1.

Die Figuren 1 und 2 zeigen gestrichelt eine Halteleiste 11, die sich im wesentlichen aus drei U-förmigen Bögen zusammensetzt, die nebeneinander angeordnet sind, wobei die beiden Schenkel des mittleren Bogen gleichzeitig die benachbarten Schenkel der beiden äußeren Bögen bilden. Die Innenwände der Bögen bilden je eine nach unten offene Nut. Die Bögen sind in Vertikalrichtung gegeneinander versetzt, so daß auch die Nutmüdungen der Nuten auf unterschiedlichem Niveau liegen.

Jede der drei Nuten dient zur Aufnahme des freien Schenkels eines nach oben offenen, im wesentlichen U-förmigen Gleitschuhs. Die Gleitschuhe dienen als Gleitführung für je eine von drei Schiebetüren, mittels der Gleitschuhe teleskopartig zueinander verschoben werden können.

Wie die Gleitschuhe im wesentlichen aussehen und wie sie in die Nuten der Halteleiste 11 eingesetzt sind, ist dargestellt in der gleichzeitig eingereichten Patentanmeldung P 37 03 519.3 der
Anmelderin mit gleichem Titel wie die vorliegende Anmeldung. Die Gleitschuhe bestehen aus gut gleitfähigem Kunststoff und bei den Schiebetüren handelt es sich üblicherweise um Aluminiumrahmen mit Glasfüllung.

Die Halteleiste 11 weist über dem mittleren Bogen einen sich über die Länge der Haltleiste 11 erstreckenden, im Querschnitt maulförmigen Kanal 13 auf, der die Drehachse der Halteleiste 11 bildet und in dessen beide Enden je eine Schraube 15 eingeschraubt ist, mit welchen die Halteleiste 11 beiden Endes an einer Vertikalquerwand 17 eines Vertikalholms 19 drehbar befestigt ist. Zwischen dem Kopf der Schraube 15 und der Vertikalquerwand 17 befindet sich eine Rastscheibe 21, die Drehbewegungen der Halteleiste 11 mitmacht. Zu diesem Zweck kann am schraubenkopfseitigen Ende der Schraube 15 eine radial abstehende Mitnehmernase vorgesehen sein, die in eine entsprechende Ausnehmung der Rastscheibe 21 eingreift, um diese bei einer gemeinsamen Drehbewegung von Halteleiste 11 und Schraube 15 sicher mitzunehmen.

Wie die Figuren 1 und 2 zeigen, weist die Rastscheibe 21 über den größeren, in Figure 1 oben befindlichen Teil ihres Umfangs einen kreisbogenförmigen Umfang auf, während der restliche, in Figur 1 untere Umfangsteil sich aus drei sehnenförmigen, geraden Umfangsbereichen 23, 25, 27 zusammensetzt.

An die von der Halteleiste 11 wegweisende Seite der Vertikalquerwand 17 ist ein kappenartiger, auf seiner freien Stirnseite geschlossener Tragrahmen 29 mittels zwei weiterer Schrauben 31 an der Vertikalquerwand 17 festgeschraubt. Wie die Figuren 1 und 2 zeigen, ist der Tragrahmen 29 an einer oberen Tragrahmenwand 33 mit einem schräg in den Innenraum des Tragrahmens 29 hineinragenden ersten Tragblock 35 und an dem in den Figuren 1 und 2 linken Ende einer unteren Tragrahmenwand 37 mit einem zweiten Tragblock 39 versehen. Die Tragblöcke 35 und 39 halten die beiden Enden einer Blattfeder 39, die einen sich über den größten Teil ihrer freien Länge erstrekkenden Schrägbereich 41 und einen sich über den restlichen Bereich ihrer freien Länge erstreckenden Vertikalbereich 43 aufweist. Die Rastscheibe 21 und die Blattfeder 39 sind relativ zueinander derart positioniert, daß je nach Drehstellung der Rastscheibe 21 und damit der Halteleiste 11 einer der drei geraden Umfangsbereiche 23, 25, 27 der Rastscheibe 21 glatt auf der Oberfläche der Blattfeder 39 aufliegt. Die Sehnenlängen und Winkelpositionen der geraden Umfangsbereiche 23, 25, 27 sind so gewählt, daß die drei Nutmündungen der Halteleiste 11 nach unten weisen, wenn der gerade Umfangsbereich 27 auf der Blattfeder 39 aufliegt, daß die Nutmündungen parallel zu der in den Figuren 1 und 2 von links oben nach rechts unten verlaufenden Diagonalen des Tragrahmens 29 gerichtet sind, wenn der mittlere gerade Umfangsbereich 25 der Rastscheibe 21 auf der Blattfeder 39 aufliegt, und daß die Nutmündungen, in den Figuren 1 und 2 gesehen, nach rechts weisen, wenn der gerade Umfangsbereich 23 auf der Blattfeder 39 aufliegt. In den dazwischen befindlichen Drehstellungen wird die Blattfeder 39 von den zwischen den geraden Umfangsbereichen gebildeten Rastscheibenecken entgegen ihrem Federwiderstand elastisch ausgelenkt. Auf diese Weise werden zwischen Rastscheibe 21 und Blattfeder 39 drei Drehraststellungen erzeugt.

In den Figuren 1 und 2 ist - ebenfalls gestrichelt -eine Bodenleiste 45 gezeigt, die sich in Verschieberichtung der Türelemente über die Länge der Halteleiste 11 erstreckt. Die Bodenleiste 45 besitzt einen Tragfuß 47, mit welchem die Schiebetürführung auf den Wannenwulst einer Duschwanne oder einer Badewanne aufsetzbar ist. Von einem seitlichen Ende des Tragfußes 47 steht ein Tragschenkel 49 hoch, von dessen freiem Ende eine als Trittschutz dienende Abdeckung 51 seitlich über die Halteleiste 11 vorsteht. Die Bodenleiste 45 ist mittels der Schraube 31 an der Vertikalquerwand 17 des Vertikalholms 19 festgeschraubt.

Die nicht-dargestellten drei Schiebetüren sind an ihrem von der Halteleiste 11 abliegenden oberen Ende mit Rollen versehen, die in oberhalb der Schiebetüren montierten Führungsschienen laufen. In der in Figur 1 dargestellten Normaldrehstellung der Halteleiste 11 und der Rastscheibe 21 können die (nicht-dargestellten) Gleitschuhe daher nicht aus den drei Nuten der Halteleiste 11 herausgenommen werden. Werden dagegen die Halteleiste 11 und die Rastscheibe 21 in die in Figur 2 gezeigte Freigabedrehstellung gebracht, und zwar dadurch, daß die unteren Enden der Schiebetüren um deren obere Rollenaufhängung in Figur 2 gesehen nach rechts geschwenkt werden, können die Gleitschuhe aus den Nuten der Halteleiste 11 befreit und danach gereinigt werden.

## Patentansprüche

1. Schiebetürführung, insbesondere für eine Duschababtrennung, mit einer sich in Verschieberichtung erstreckenden Halteleiste (11), die um eine Längsachse verdrehbar gehalten ist und an der eine in Verschieberichtung verlaufende Gleitführungseinrichtung zum Führen mindestens eines verschiebbaren Türelementes lösbar gehalten ist,
dadurch **gekennzeichnet,**
daß die Halteleiste (11) mit einer Rasteinrichtung versehen ist, mittels welcher die Halteleiste (11) in einer die Gleitführungseinrichtung in Grundstellung haltenden Normaldrehstellung und in einer die Gleitführungseinrichtung in Lösestellung haltenden Freigabedrehstellung verrastbar ist.

2. Schiebetürführung nach Anspruch 1,
dadurch gekennzeichnet,
daß mindestens eine mit der Halteleiste (11) drehsteif verbundene Rastscheibe (21) vorgesehen ist, deren Umfang sich auf einer ortsfest angeordneten Blattfeder (39) abstützt und mindestens zwei gerade Umfangsbereiche (23, 25, 27) in derartiger Winkellage und Sehnenlänge aufweist, daß der eine gerade Umfangsbereich (27) bei in Normaldrehstellung (Figur 1) befindlicher Halteleiste (11) und der andere gerade Umfangsbereich (25) bei in Freigabedrehstellung (Figur 2) befindlicher Halteleiste (11) auf der Blattfeder (39) aufliegt.

3. Schiebetürführung nach Anspruch 2,
dadurch gekennzeichnet,
daß die Halteleiste (11) in zwei verschiedene Freigabedrehstellungen drehbar ist, in denen die Gleitführungseinrichtung verschieden stark gegenüber ihrer Grundstellung verschwenkt ist,
und daß die Rastscheibe (21) drei gerade Umfangsbereiche (23, 25, 27) aufweist, von denen ein erster in der Normaldrehstellung (Figur 1), ein zweiter in der ersten Freigabedrehstellung (Figur 2) und ein dritter in der zweiten Freigabedrehstellung der Halteleiste (11) auf der Blattfeder (39) aufliegt.

4. Schiebetürführung nach Anspruch 2 oder 3,
dadurch gekennzeichnet,
daß die Halteleiste (11) beiden Endes an je einem Stützelement (17) drehbar befestigt ist,
daß an mindestens einem Ende der Halteleiste (11) eine Rastscheibe (21) angeordnet ist
und daß die beiden Enden der Blattfeder (39) von dem auf der Seite der Rastscheibe (21) befindlichen Stützelement (17) gehalten werden.

5. Schiebetürführung nach Anspruch 4,
dadurch gekennzeichnet,
daß die Rastscheibe (21) auf der von der Halteleiste (11) wegweisenden Außenseite des einen Stützelementes (17) angeordnet ist.

6. Schiebetürführung nach mindestens einem der Ansprüche 2 bis 5,
dadurch gekennzeichnet,
daß die Rastscheibe (21) einstückig mit der Halteleiste (11) ausgebildet ist.

7. Schiebetürführung nach Anspruch 6,
dadurch gekennzeichnet,
daß anstatt der Rastscheibe die Halteleiste (11) an dem im Bereich der Blattfeder (39) befindlichen Umfangsteil mit geraden Umfangsbereichen gemäß Anspruch 2 oder 3 ausgebildet ist.

8. Schiebetürführung nach mindestens einem der Ansprüche 5 bis 7,
dadurch gekennzeichnet,
daß die Blattfeder (39) von einem an der Außenseite des Stützelementes (17) befestigten Tragrahmen (29) gehalten wird.

9. Schiebetürführung nach mindestens einem der Ansprüche 2 bis 7,
dadurch gekennzeichnet,
daß die Halteleiste (11) beiden Endes mit einer Rastscheibe (21) bzw. geraden Umfangsbereichen versehen und jedem Halteleistenende eine Blattfeder (39) zugeordnet ist.

10. Schiebetürführung nach mindestens einem der Ansprüche 4 bis 9,
dadurch gekennzeichnet,
daß die Stützelemente (17) je Teil eines Vertikalholms (19) sind, an denen einerseits die Halteleiste (11) und andererseits die Längsenden einer sich in Verschieberichtung erstreckenden, auf eine Unterlage aufsetzbaren Bodenleiste (45) befestigt sind.

11. Schiebetürführung nach Anspruch 10,
dadurch gekennzeichnet,
daß von der Bodenleiste (45) ein Tragschenkel (39) hoch-steht, von dessen oberem freien Ende seitlich eine über die Halteleiste (11) vorstehende Abdeckung (51) absteht.

12. Schiebetürführung nach mindestens einem der Ansprüche 1 bis 11,
dadurch gekennzeichnet,
daß die Halteleiste (11) drei nebeneinander befindliche, je in Verschieberichtung verlaufende, nach unten offene Nuten aufweist, deren Nutmündungsniveaus gegeneinander versetzt sind und in die je ein freier Schenkel einer etwa U-förmig ausgebildeten Gleitführungsschiene einsetzbar ist.

13. Schiebetürführung nach mindestens einem der Ansprüche 1 bis 12,
dadurch gekennzeichnet,
daß die Türelemente an ihrem der Bodenleiste (45) entgegengesetzten Ende in einer Hängeführung verschiebbar und quer zur Verschieberichtung verschwenkbar gehalten sind.

14. Schiebetürführung nach Anspruch 13,
dadurch gekennzeichnet,
daß die Hängeführung an den Türelementen angebrachte Aufhängerollen und eine die Aufhängerollen aufnehmende ortsfeste Rollenschiene umfaßt.

## Claims

1. A sliding door guide, in particular for a shower partition, comprising a holding rail (11) extending in sliding direction and held so as to be rotatable about a longitudinal axis and releasably holding a sliding guide means extending in sliding direction for guiding at least one slidable door member,
**characterized** in that the holding rail (11) is provided with a latching means for latching the holding rail (11) in a normal rotational position, in which the sliding guide means is held in a normal position, and in a releasing rotational position, in which the sliding guide means is held in a release position.

2. A sliding door guide according to claim 1,
characterized in that at least one latching disc (21) is provided which is non-rotatably connected to the holding rail (11) and whose periphery is supported on a leaf spring (39) disposed in stationary manner and which comprises at least two straight peripheral portions (23, 25, 27) in such angular position and of such chord length that the one straight peripheral portion (27) abuts on the leaf spring (39) when the holding rail (11) is in the normal rotational position (Fig. 1), and that the other straight peripheral portion (25) abuts on the leaf spring (39) when the holding rail (11) is in the releasing rotational position (Fig. 2).

3. A sliding door guide according to claim 2,
characterized in that the holding rail (11) is adapted to be rotated into two different releasing rotational positions, in which the sliding guide means is pivoted with respect to its normal position in different extents, and in that the latching disc (21) comprises three straight peripheral portions (23, 25, 27), of which a first one abuts on the leaf spring (39) in the normal rotational position (Fig. 1), a second one abuts on the leaf spring (39) in the first releasing rotational position (Fig. 2), and a third one abuts on the leaf spring (39) in the second releasing rotational position of the holding rail (11).

4. A sliding door guide according to claim 2 or 3,
characterized in that the holding rail (11) is rotatably mounted on both ends thereof to one supporting member (17) each, that a latching disc (29) is disposed at least on one end of the holding rail (11), and in that the two ends of the leaf spring (39) are held by the supporting member (17) located on the side of the latching disc (21).

5. A sliding door guide according to claim 4,
characterized in that the latching disc (21) is disposed on the outside of the one supporting member (17) facing away from the holding rail (11).

6. A sliding door guide according to at least one of claims 2 to 5,
characterized in that the latching disc (21) is formed integrally with the holding rail (11).

7. A sliding door guide according to claim 6,
characterized in that, instead of the latching disc, the holding rail (11) is formed with straight peripheral portions according to claim 2 or 3 in the peripheral part located in the region of the leaf spring (39).

8. A sliding door guide according to at least one of claims 5 to 7,
characterized in that the leaf spring (39) is held by a supporting frame (29) mounted on the outside of the supporting member (17).

9. A sliding door guide according to at least one of claims 2 to 7,
characterized in that the holding rail (11) is provided on both ends thereof with a latching disc (21) and straight peripheral portions, respectively, and that each holding rail end has a leaf spring (39) associated therewith.

10. A sliding door guide according to at least one of claims 4 to 9,
characterized in that the supporting members (17) are each part of a vertical bar (19) and have mounted thereon on the one hand the holding rail (11) and on the other hand the longitudinal ends of a bottom rail (45) extending in sliding direction and adapted to be placed onto a basis.

11. A sliding door guide according to claim 10,
characterized in that a supporting leg (39) upstands from the bottom rail (45), from the upper free end of which laterally juts out a cover (51) projecting beyond the holding rail (11).

12. A sliding door guide according to at least one of claims 1 to 11,
characterized in that the holding rail (11) comprises three juxtaposed grooves each extending in sliding direction and being open downwardly, the groove mouth levels of the grooves being offset relative to each other and each of the grooves having inserted therein a free leg of an approximately U-shaped sliding guide track.

13. A sliding door guide according to at least one of claims 1 to 12,
characterized in that the door members, on their ends opposite to the bottom rail (45), are held in a suspension guide so as to be slidable as well as pivotable transversely to the sliding direction.

14. A sliding door guide according to claim 13,
characterized in that the suspension guide includes suspension rollers mounted on the door members, as well as a stationary roller track receiving the suspension rollers.

## Revendications

1. Guidage pour porte coulissante, en particulier pour fermeture de douche, comportant un profilé de maintien (11) qui s'étend dans la direction du coulissement, qui est maintenu avec possibilité de tourner autour d'un axe longitudinal et auquel est maintenu, de façon détachable, un dispositif de guidage coulissant, orienté dans la direction du coulissement, pour guider au moins un élément de porte coulissant,
caractérisé,
par le fait que le profilé de maintien (11) présente un dispositif de crantage avec lequel le profilé de maintien (11) peut se cranter dans une position angulaire normale, qui maintient le dispositif de guidage coulissant en position de base, et dans une position angulaire de libération, qui maintient le dispositif de guidage coulissant en position de détachement.

2. Guidage pour porte coulissante selon la revendication 1,
caractérisé,
par le fait qu'il est prévu au moins un disque de crantage (21) qui est relié, sans liberté de rotation relative, au profilé de maintien (11), dont la périphérie s'appuie sur un ressort à lame (39) disposé fixe dans l'espace, et qui présente au moins deux zones périphériques rectilignes (23,25,27 de position angulaire et de longueur de corde telles que, lorsque le profilé de maintien (11) se trouve en position angulaire normale (figure 11), c'est la première zone périphérique rectiligne (27) qui repose sur le ressort à lame (39) et que, lorsque le profilé de maintien (11) se trouve en position angulaire de libération (figure 2), c'est l'autre zone périphérique rectiligne (25).

3. Guidage pour porte coulissante selon la revendication 2,
caractérisé,
par le fait que le profilé de maintien (11) peut venir, par rotation, dans deux positions angulaires différentes de libération, dans lesquelles le dispositif de guidage coulissant a pivoté de façon différente par rapport à sa position de base,
et par le fait que le disque de crantage (21) présente trois zones périphériques rectilignes (23,25,27) dont, dans la position angulaire normale (figure 1) du profilé de maintien (11), c'est une première zone qui repose sur le ressort à lame (39), dans la première position angulaire de libération (figure 2), c'est une seconde zone qui repose et, dans la seconde position angulaire de libération, c'est une troisième zone qui repose.

4. Guidage pour porte coulissante selon la revendication 2 ou 3,
caractérisé
par le fait qu'aux deux extrémités, le profilé de maintien (11) est fixé, avec liberté de rotation, sur, chaque fois, un élément d'appui (17),
par le fait qu'au moins à une extrémité du profilé de maintien (11) est disposé un disque de crantage (21)
et par le fait que les deux extrémités du ressort à lame (39) sont maintenues par l'élément d'appui (17) qui se trouve du côté du disque de crantage (21).

5. Guidage pour porte coulissante selon la revendication 4,
caractérisé
par le fait que le disque de crantage (21) est disposé sur la face extérieure, opposée au profilé de maintien (11), de l'un des éléments d'appui (17).

6. Guidage pour porte coulissante selon au moins l'une des revendications 2 à 5,
caractérisé
par le fait que le disque de crantage (21) est conçu d'une seule pièce avec le profilé de maintien (11).

7. Guidage pour porte coulissante selon la revendication 6,
caractérisé
par le fait qu'au lieu du disque de crantage c'est le profité de maintien (11) qui, sur la partie périphérique qui se trouve dans la zone du ressort à lame (39), est prévu avec des zones périphériques rectilignes selon la revendication 2 ou 3.

8. Guidage pour porte coulissante selon au moins l'une des revendications 5 à 7,
caractérisé,
par le fait que le ressort à lame (39) est maintenu par un cadre porteur (29) fixé sur la face extérieure de l'élément d'appui (17).

9. Guidage pour porte coulissante selon au moins l'une des revendications 2 à 7,
caractérisé,
par le fait que l'élément de maintien (11) est muni, aux deux extrémités d'un disque de crantage (21) ou de zones périphériques rectilignes et qu'à chaque extrémité du profilé de maintien correspond un ressort à lame (39).

10. Guidage pour porte coulissante selon au moins l'une des revendications 4 à 9,
caractérisé,
par le fait que les éléments d'appui (17) font partie chacun d'un montant vertical (19) auquel sont fixés d'une part le profilé de maintien (11) et d'autre part les extrémités longitudinales d'un profilé de sol (45) qui s'étend dans la direction du coulissement et peut se poser sur une infrastructure.

11. Guidage pour porte coulissante selon la revendication 10,
caractérisé,
par le fait que, depuis le profilé de sol (45), se dresse une aile porteuse (39) de l'extrémité supérieure libre de laquelle vient latéralement en saillie un recouvrement (51) qui déborde au-delà du profilé de maintien (11).

12. Guidage pour porte coulissante selon au moins l'une des revendications 1 à 11,
caractérisé,
par le fait que le profilé de maintien (11) présente trois rainures qui se trouvent l'une à côté de l'autre, qui sont chacune orientées dans la direction du coulissement, qui sont ouvertes vers le bas, dont les niveaux d'ouverture de rainure sont décalés l'un par rapport à l'autre et dans lesquelles peut s'insérer chaque fois une aile libre d'un rail de guidage coulissant par exemple en forme de U.

13. Guidage pour porte coulissante selon au moins l'une des revendications 1 à 12,
caractérisé,
par le fait qu'à leur extrémité opposée au profilé de sol (45), les éléments de porte peuvent coulisser dans un guidage à suspension et sont maintenus avec liberté de pivoter transversalement par rapport à la direction du coulissement.

14. Guidage pour porte coulissante selon la revendication 13,
caractérisé,
par le fait que le guidage à suspension comporte des galets de suspension rapportés sur les éléments de porte et un rail fixe qui reprend les galets de suspension.
